# EUROPÄISCHE PATENTSCHRIFT

(11) **EP 2 397 258 B1**
(45) Veröffentlichungstag und Bekanntmachung des Hinweises auf die Patenterteilung: **23.09.2015**
(21) Anmeldenummer: 11164030.6
(22) Anmeldetag: 28.04.2011
(51) Int. Cl.: B25B 23/14, B23P 19/06, B25B 21/00, B25B 23/147

(54) **Schrauber**
Screw driver
Visseuse

(30) Priorität: 18.06.2010 DE 102010024920
(43) Veröffentlichungstag der Anmeldung: 21.12.2011
(73) Patentinhaber: C. & E. Fein GmbH, 73529 Schwäbisch Gmünd-Bargau (DE)
(72) Erfinder: Kaufmann, Michael, 73479 Ellwangen (DE)
(74) Vertreter: Witte, Weller & Partner Patentanwälte mbB

(56) Entgegenhaltungen:
- EP-A1- 0 642 891
- EP-A2- 1 785 231

## Beschreibung

Die Erfindung betrifft einen Schrauber mit einem Antrieb einer Werkzeugspindel, mit einer Steuerung zur Steuerung des Antriebs, und mit einer Überwachungseinrichtung zur Überwachung der Drehzahl oder des Drehmoments, die mit der Steuerung gekoppelt ist, um den Antrieb bei Erreichen eines Abschaltkriteriums abzuschalten, wobei die Steuerung derart programmiert ist, dass
(a) der Antrieb zunächst beschleunigt wird, bis die Drehzahl eine bestimmte erste Drehzahl erreicht hat;
(b) die Drehzahl anschließend mindestens um einen bestimmten Betrag innerhalb eines bestimmten Zeitinkrementes abfällt oder das Drehmoment wenigstens um einen bestimmten Betrag innerhalb eines bestimmten Zeitinkrementes ansteigt, der Antrieb abgebremst wird, bis die Drehzahl eine bestimmte zweite Drehzahl erreicht hat, die niedriger als die erste Drehzahl ist;
(c) wobei der Antrieb (17) danach für eine bestimmte Zeit auf die zweite Drehzahl (n₂) geregelt wird;
(d) und der Antrieb (17) nach dem Schritt (c) wieder beschleunigt wird, maximal bis die Drehzahl (n) die erste Drehzahl (n₁) erreicht.

Ein derartiger Schrauber ist aus der EP 1 785 231 A2 bekannt.

Der bekannte Schrauber weist eine Regeleinrichtung auf, mittels der die Drehzahl des Motors regelbar ist und die bei Erreichen eines Trigger-Parameters die Drehzahl herabsetzt. Dabei wird vorzugsweise als Trigger-Parameter eine Winkelgeschwindigkeitsveränderung pro Zeiteinheit verwendet. Wird festgestellt, dass sich die Winkelgeschwindigkeit verlangsamt, so wird die Drehzahl herabgesetzt, gegebenenfalls in mehreren Stufen, wodurch ein relativ genaues Anzugsmoment für die Verschraubung gewährleistet sein soll. Hierbei soll die Abweichung des Anzugsmoments zwischen einem harten und einem weichen Schraubfall gering sein. Unter einem sogenannten "weichen Schraubfall" versteht man eine Verschraubung, bei der das Drehmoment gegen Ende der Verschraubung stetig ansteigt, bis das maximale Anzugsmoment erreicht ist. Bei einem "harten Schraubfall" ist das Drehmoment dagegen anfangs relativ niedrig und steigt zum Ende des Verschraubungsvorgangs hin plötzlich schlagartig an.

Bei einer alternativen Ausführung des bekannten Schraubers wird die Drehzahl nach Erreichen des Trigger-Parameters bis auf null abgesenkt, der Motor für eine bestimmte Zeit mit umgekehrter Drehrichtung betrieben, anschließend die Drehrichtung nochmals umgekehrt und die Verschraubung mit einer niedrigeren Drehzahl als mit der Ausgangsdrehzahl angezogen.

Bei dem vorbekannten Schrauber wird zwar unabhängig von der Art des Schraubfalls ein relativ gleichmäßiges Anzugsmoment erreicht, jedoch ist die Gesamtzeit beim Anzug einer Verschraubung insbesondere im weichen Schraubfall relativ hoch, da zum Schluss immer mit einer niedrigeren Drehzahl gearbeitet wird, die teilweise noch weiter erniedrigt wird. Im Falle der Drehrichtungsumkehr wird die Gesamtzeit zum Anziehen der Verschraubung noch weiter erhöht.

Aus der DE 10 2008 033 866 A1 ist ein weiterer Schrauber bekannt, bei dem eine Begrenzungseinrichtung zur Begrenzung eines im Antriebsstrang abtriebsseitig bereitgestellten Abgabedrehmoments auf einen Drehmoment-Maximalwert vorgesehen ist, wobei die Begrenzungseinrichtung zum Ansteuern einer den Antriebsmotor bestromenden Bestromungseinrichtung in einen Bremsbetrieb ausgestaltet ist, indem die Bestromungseinrichtung ein den Antriebsmotor abbremsendes, zu einer jeweiligen Drehrichtung des Antriebsmotors gegensinniges Drehfeld erzeugt. Dabei wird im Antriebsstrang vorhandene Rotationsenergie berücksichtigt.

Durch diese Einrichtung soll insbesondere ein zu starker Anzug in einem harten Schraubfall vermieden werden können.

Die genannte Steuerung des Schraubers ist relativ kompliziert aufgebaut und stellt gleichwohl nicht für jeden Anwendungsfall sicher, dass das Anzugsmoment unabhängig von der Art des Schraubfalls präzise eingehalten wird und gleichzeitig die Verschraubung in möglichst kurzer Zeit abgeschlossen ist.

Vor diesem Hintergrund liegt der Erfindung die Aufgabe zugrunde, einen Schrauber anzugeben, bei dem unabhängig von der Art des Schraubfalls ein schnelles Anziehen einer Verschraubung mit einem möglichst präzisen Anzugsmoment gewährleistet ist. Ferner soll ein geeignetes Verfahren zum Steuern eines Schraubers angegeben werden, mit dem ein schnelles und präzises Anziehen einer Verschraubung unabhängig von der Art des Schraubfalls ermöglicht ist.

Diese Aufgabe wird bei einem Schrauber gemäß der eingangs genannten Art dadurch gelöst, dass während des Schrittes (d) überwacht wird, ob die Drehzahl (n) während der Beschleunigung um einen bestimmten Betrag innerhalb eines bestimmten Zeitinkrementes abfällt oder das Drehmoment um einen bestimmten Betrag innerhalb eines bestimmten Zeitinkrementes ansteigt, und bei Erfüllung dieses Kriteriums der Antrieb abgebremst wird, bis die Drehzahl die zweite Drehzahl (n₂) erreicht hat, die niedriger als die erste Drehzahl (n₁) ist.

Hinsichtlich des Verfahrens wird die Aufgabe der Erfindung ferner durch ein Verfahren zum Steuern eines Schraubers gelöst, mit einem Antrieb zum Antrieb einer Werkzeugspindel, und mit einer Steuerung zur Steuerung des Antriebs, mit einer Überwachungseinrichtung zur Überwachung der Drehzahl oder des Drehmoments, und mit einer Abschalteinrichtung zur Abschaltung des Antriebs bei Erreichen eines Abschaltkriteriums, wobei das Verfahren die folgenden Schritte umfasst:
(a) Beschleunigen des Antriebs, bis die Drehzahl eine bestimmte erste Drehzahl erreicht hat;
(b) sofern die Drehzahl mindestens um einen bestimmten Betrag innerhalb eines bestimmten Zeitinkrementes abfällt oder das Drehmoment mindestens um einen bestimmten Betrag innerhalb eines bestimmten Zeitinkrementes ansteigt, Abbremsen des Antriebs bis auf eine bestimmte zweite Drehzahl, die niedriger als die erste Drehzahl ist;
(c) Regeln des Antriebs für eine bestimmte Zeit auf die zweite Drehzahl;
(d) Beschleunigen des Antriebs, maximal bis auf die erste Drehzahl;
wobei während der vorgenannten Schritte ständig überwacht wird, ob die Abschalteinrichtung das Abschaltkriterium erreicht hat und der Antrieb dann abgeschaltet wird;
und wobei während des Schrittes (d) überwacht wird, ob die Drehzahl (n) während der Beschleunigung um einen bestimmten Betrag innerhalb eines bestimmten Zeitinkrementes abfällt oder das Drehmoment um einen bestimmten Betrag innerhalb eines bestimmten Zeitinkrementes ansteigt, und bei Erfüllung dieses Kriteriums der Antrieb abgebremst wird, bis die Drehzahl die zweite Drehzahl (n₂) erreicht hat, die niedriger als die erste Drehzahl (n₁) ist.

Die Aufgabe der Erfindung wird auf diese Weise gelöst.

Durch die ständige Überwachung der Drehzahl bzw. des Drehmoments, um einen Drehzahlabfall bzw. einen Drehmomentanstieg zu detektieren, wird ein rechtzeitiges Abbremsen des Antriebs gewährleistet, um ein übermäßiges Anziehen der Verschraubung selbst in einem harten Schraubfall bei einem schnellen Drehzahlabfall bzw. einem starken Drehmomentanstieg zu vermeiden. Andererseits wird dadurch, dass, nachdem der Antrieb nach Erkennung eines Drehzahlabfalls zunächst auf eine niedrigere Drehzahl abgebremst und darauf gehalten wird und anschließend wieder beschleunigt wird, auch im Falle eines weichen Schraubfalls oder eines kurzzeitigen Drehzahlabfalls z.B. infolge einer Verschmutzung des Gewindes ein schnelles Anziehen der Verschraubung ermöglicht. Gleichzeitig wird durch die ständige Überwachung des Abschaltkriteriums und ein sofortiges Abschalten des Antriebs bei Erreichen des Abschaltkriteriums ein präzises Anzugsmoment unabhängig von der Art des Schraubfalls gewährleistet.

Unter einem "Abbremsen" wird eine Verlangsamung der Drehzahl des Antriebs verstanden. Es kann sich hierbei um ein aktives Bremsen handeln, etwa durch eine selbsterregte oder fremderregte Kurzschlussbremsung, wie im Stand der Technik grundsätzlich bekannt ist. Alternativ kann das Abbremsen auch lediglich in der Wegnahme der Antriebsenergie bzw. in einer Verringerung des Phasenwinkels im Falle einer Pulsweitenmodulationssteuerung bestehen.

Erfindungsgemäß wird also bereits während des Beschleunigungsvorgangs wieder überwacht, ob das Kriterium zum Abbremsen des Antriebs erfüllt ist. So wird zum Beispiel für den Fall, dass die Drehzahl etwa durch einen Gewindefehler oder durch eine Verschmutzung fehlerhaft abgesenkt wurde, die Drehzahl auch weiterhin überwacht, um bei einem auftretenden Drehzahlabfall schnell reagieren zu können, so dass ein übermä-βiges Anziehen der Verschraubung in jedem Falle verhindert wird.

In weiter vorteilhafter Ausgestaltung der Erfindung wird als Abschaltkriterium überwacht, ob das Anzugsmoment der Verschraubung einen bestimmten voreingestellten Wert erreicht.

Diese Überwachung des Abschaltkriteriums erfolgt parallel zu den übrigen beschriebenen Vorgängen. Beispielsweise wird das Erreichen des Abschaltkriteriums hierzu in gewissen Zeitabständen, z.B. alle 5 Millisekunden, abgefragt, so dass jederzeit bei Erreichen des Abschaltkriteriums eine sofortige Abschaltung des Antriebs gewährleistet ist, um so eine präzise Einhaltung eines vorbestimmten Anzugsmoments der Verschraubung zu gewährleisten.

In weiter vorteilhafter Ausgestaltung der Erfindung weist der Antrieb eine Trennkupplung auf, die bei Erreichen des voreingestellten Anzugsmomentes auslöst.

Auf diese Weise lässt sich ein bestimmtes Anzugsmoment auf besonders präzise Weise einhalten.

In vorteilhafter Weiterbildung dieser Ausführung wird der Antrieb bei Auslösen der Trennkupplung mit voller Leistung angesteuert.

Hierdurch wird ein präzises Auslösen der Trennkupplung unterstützt, da insbesondere dann, wenn bei einem akkubetriebenen Schrauber der Akku nahezu erschöpft ist, dennoch ein präzises Auslösen der mechanischen Trennkupplung gewährleistet wird, selbst wenn die Drehzahl gering ist.

Ferner weist der Antrieb vorzugsweise eine Abschalteinrichtung zur Abschaltung des Antriebs auf, die bei Erreichen eines voreingestellten Anzugsmomentes auslöst.

So wird ein Weiterlaufen des Antriebs nach Auslösen der Trennkupplung vermieden.

In weiter vorteilhafter Ausgestaltung der Erfindung wird der Antrieb mit einer gewissen Zeitverzögerung nach Auslösen der Trennkupplung abgeschaltet.

Hierdurch werden definierte Bedingungen für das nächste Starten des Schraubers, insbesondere für die Trennkupplung, gewährleistet.

Der erfindungsgemäße Schrauber weist eine Überwachungseinrichtung zur Überwachung der Drehzahl oder des Drehmoments auf. Hierbei kann es sich z.B. um einen Drehzahlsensor zur Überwachung der Drehzahl des Antriebs oder der Werkzeugspindel handeln oder um einen Drehmomentsensor zur Überwachung des Drehmoments des Antriebs oder der Werkzeugspindel, z.B. in Form eines Dehnungsmessstreifens bzw. eines Torsionssensors,.

In weiter vorteilhafter Ausgestaltung der Erfindung wird im Schritt (b) die aktuelle Drehzahl mit mehreren Drehzahlwerten, die um verschiedene Zeitpunkte zurückliegen, verglichen, und der Antrieb abgebremst, wenn die aktuelle Drehzahl gegenüber dem Drehzahlwert an mindestens einem der zurückliegenden Punkte mindestens um eine jeweils bestimmte Drehzahldifferenz abgefallen ist.

Auf diese Weise wird eine schnelle Detektion von harten Schraubfällen gewährleistet, da innerhalb einer kleinen Zeit ein großer Drehzahlabfall stattfindet. Bei einem weichen Schraubfall wird ein Drehzahlabfall erst nach einer längeren Zeit festgestellt, da hierbei der Drehzahlabfall im Vergleich zu einem harten Schraubfall nicht sehr groß ist. Ein Vorteil besteht jedoch darin, dass die Drehzahl immer rechtzeitig abgesenkt wird, bevor es zu einem Auslösen der Trennkupplung kommt. Dies ist, bezogen auf das Erreichen der Kopfauflage einer Schraube, bei einem harten Schraubfall sehr früh und bei einem weichen Schraubfall etwas später. Hierdurch wird die Verschraubungszeit minimiert und die Genauigkeit erhöht.

Weitere Merkmale und Vorteile der Erfindung ergeben sich aus der nachfolgenden Beschreibung bevorzugter Ausführungsbeispiele unter Bezugnahme auf die Zeichnung. Es zeigen:
- Fig. 1: eine stark vereinfachte, schematische Darstellung eines erfindungsgemäßen Schraubers;
- Fig. 2a): ein Ablaufdiagramm für ein erfindungsgemäßes Schraubverfahren;
- Fig. 2b): ein Ablaufdiagramm für die Überwachung des Abschaltkriteriums, das ständig zusätzlich während des Ablaufdiagramms gemäß Fig. 5a) durchlaufen wird;
- Fig. 3: den Verlauf der Drehzahl n über der Zeit t bzw. dem Drehwinkel α bei einem weichen Schraubfall;
- Fig. 4: den Verlauf der Drehzahl n über der Zeit t bzw. dem Drehwinkel α im Falle eines harten Schraubfalls und
- Fig. 5: den Verlauf der Drehzahl n über der Zeit t bzw. dem Drehwinkel α im Falle einer fehlerhaften Abbremsung infolge eines kurzzeitigen Drehmomentanstiegs z.B. durch einen Gewindefehler, mit anschließender Beschleunigung.

In Fig. 1 ist ein erfindungsgemäßer Schrauber schematisch dargestellt und insgesamt mit der Bezugsziffer 10 bezeichnet.

Der Schrauber 10 weist ein Gehäuse 12 auf, das pistolenförmig ausgebildet ist und an dessen unterem Ende ein Akkumulatorpaket 16 auswechselbar aufgenommen ist. Das Gehäuse 12 weist einen Handgriff 14 auf, an dem der Schrauber 10 gehalten werden und mittels einer Schalttaste 28 ein- und ausgeschaltet werden kann.

Im oberen Bereich des Gehäuses 12 sind nacheinander ein Motor 18, ein Getriebe 20 und eine Trennkupplung 22 aufgenommen, die gemeinsam den Antrieb 17 bilden. Die Ausgangsseite der Trennkupplung 22 ist mit einer Werkzeugspindel 24 verbunden, an der eine Werkzeugaufnahme 26 zur Aufnahme eines Werkzeuges, beispielsweise eines Bits, vorgesehen ist. Der Motor 18 treibt das Getriebe 20 an. Das Getriebe 20 ist schließlich über die Trennkupplung 22 mit der Werkzeugspindel 24 gekoppelt.

Der Schrauber 10 wird über eine zentrale Steuerung 30 gesteuert, die im Handgriff 14 aufgenommen ist und über geeignete Leitungen mit dem Akkumulatorpaket 16, der Schalttaste 28, dem Motor 18, dem Getriebe 20 und der Trennkupplung 22 verbunden ist.

Am Motor 18 ist ferner ein Drehzahlsensor 32 vorgesehen, der beispielsweise als Hall-Element ausgebildet ist und gleichfalls mit der Steuerung 30 über geeignete Leitungen gekoppelt ist.

Das Getriebe 20 kann, wie beispielsweise aus der EP 0 320 723 A2 bekannt, als Planetenradgetriebe ausgebildet sein und mit einer Drehmomentabschaltung versehen sein. Bei Erreichen eines bestimmten Drehmomentes wird ein mit dem Getriebe 20 gekoppelter Schalter 34 über eine Drehgabel betätigt und führt zur Abschaltung des Motors 18. Zur Erzeugung einer Rückstellkraft kann ein Torsionsfederstab vorgesehen sein. Sobald das Drehmoment einen voreingestellten Drehmomentwert übersteigt, wird die Rückstellkraft des Torsionsfederstabes überwunden und die Schaltgabel verdreht, was zur Betätigung des Schalters 34 führt.

Alternativ oder zusätzlich kann die Trennkupplung 22 vorgesehen sein, über die bei Erreichen eines vorbestimmten Drehmomentes die Verbindung zwischen der Werkzeugspindel 24 und dem Getriebe 20 durch Ausrücken der Trennkupplung 22 gelöst wird. Derartige Auslösekupplungen sind im Stand der Technik seit langem bekannt, wozu beispielhaft auf die EP 0 990 488 A2 verwiesen wird, die hier vollständig durch Bezugnahme eingeschlossen wird.

Alternativ zu einer Überwachung des Drehmomentes am Getriebe 20 mittels des drehmomentabhängig auslösbaren Schalters 34 kann die Trennkupplung 22 überwacht werden und eine Ausrückbewegung der Kupplungshälfte registriert werden, was wiederum etwa mechanisch zur Betätigung eines Schalters genutzt werden kann.

Die Drehzahl des Motors 18 ist über die Steuerung 30 digital oder analog geregelt.

Zur Drehzahlüberwachung ist der Drehzahlsensor 32 vorgesehen, der bei jeder Umdrehung der Motorwelle einen Impuls abgibt, der einem Zähler in der Steuerung 30 zugeführt wird. Bleibt die Anzahl der vom Sensor abgegebenen Impulse pro Zeiteinheit gleich, so ist die Drehzahl n des Motors 18 konstant. Nimmt die Anzahl der Impulse pro Zeiteinheit zu, so steigt die Drehzahl n an, nimmt sie jedoch pro Zeiteinheit ab, so fällt die Drehzahl n ab. Die Anzahl der Impulse pro Zeiteinheit wird als Ist-Größe oder Eingangsgröße von der Steuerung 30 verwendet. Der Schrauber 10 wird mit einer lastabhängigen Motorkennlinie betrieben.

Die erfindungsgemäße Steuerung des Schraubers 10 wird im Folgenden anhand der beiden Flussdiagramme gemäß Fig. 2a) und Fig. 2b) näher erläutert.

In Fig. 2a) ist ein Flussdiagramm 50 dargestellt, das einen Teil des Arbeitsablaufes der Steuerung 30 zeigt.

Zu bestimmten Zeiten wird die Drehzahl n gemessen bzw. berechnet und die Werte in einem Ringspeicher abgelegt. Beispielsweise kann eine Drehzahlmessung pro Millisekunde erfolgen.

Zusätzlich zum Durchlaufen des Ablaufdiagramms 50 gemäß Fig. 2a) wird ständig eine Überwachung eines Abschaltkriteriums ausgeführt, was im Zuge eines gesonderten Ablaufdiagramms 90 erfolgt, das in Fig. 2b) gesondert dargestellt ist, das jedoch in das Ablaufdiagramm gemäß Fig. 2a) integriert ist und das regelmä-βig, z.B. alle 5 Millisekunden, abgefragt wird, um den Schrauber 10 abzuschalten, sobald das Abschaltkriterium erreicht ist.

Nach dem Start 51 eines Schraubvorgangs ("START") beginnt zunächst ein Beschleunigungsvorgang 52 ("ACC"). Es wird so lange beschleunigt, bis die Leerlaufdrehzahl n₁ erreicht wird. Der Beschleunigungsvorgang 52 ist so gestaltet, dass er möglichst angenehm für den Benutzer ist, das heißt es wird ein Sanftanlauf durchgeführt. Dadurch werden auch hohe Stromspitzen während des Anlaufs vermieden.

Es wird nun in der Abfrage 54 überprüft, ob die Leerlaufdrehzahl n₁ erreicht ist ("n = n₁").

Ist dies nicht der Fall, so wird im anschließenden Schritt 56 der momentane Drehzahlwert n gespeichert ("STORE n").

Im anschließenden Schritt 58 wird der aktuelle Drehzahlwert n(i) mit einem weiter zurückliegenden Drehzahlwert n(i-m) verglichen. Ist die aktuelle Drehzahl n(i) um einen gewissen Wert x₁ kleiner als der Vergleichswert, so zeigt dies einen bestimmten Drehzahlabfall an, und der Schrauber 10 wird abgebremst (Schritt 66 "RET"). Ist dies nicht der Fall, so wird der Antrieb 17 weiter beschleunigt (Schritt 52). Wird bei der Abfrage 54 festgestellt, dass die Solldrehzahl erreicht ist ("n = n₁"), so wird dieser Drehzahlwert gespeichert (Schritt 60 "STORE n").

Im nachfolgenden Schritt 62 wird wieder abgefragt, ob die Drehzahl mindestens um den Betrag x₁ gegenüber der vorherigen Drehzahl abgefallen ist. Ist dies nicht der Fall, so wird der Schrauber 10 weiter mit derselben Drehzahl n₁betrieben, das heißt es wird zurück zum Schritt 60 verzweigt. Wird dagegen bei der Abfrage 62 festgestellt, dass ein signifikanter Drehzahlabfall eingetreten ist (n(i) + x₁ < n (i-m)), so erfolgt im Schritt 66 eine Abbremsung ("RET").

Um einen größeren Bereich an Schraubfallhärten abzudecken, wird bei den Abfragen 58, 62 und 74 die aktuelle Drehzahl n(i) nicht nur mit einer zurückliegenden Drehzahl n(i-m) verglichen. Vielmehr wird die aktuelle Drehzahl n(i) mit mehreren, unterschiedlich weit in der Vergangenheit liegenden, Drehzahlen verglichen. Zu jedem Vergleich gibt es einen spezifischen Wert x₁, um den die Drehzahl abgefallen sein muss, damit eine Abbremsung stattfindet. Somit werden harte Schraubfälle schnell detektiert, da hierbei innerhalb einer kurzen Zeit ein großer Drehzahlabfall stattfindet. Dagegen wird ein weicher Schraubfall erst nach einer längeren Zeit festgestellt, da hierbei der Drehzahlabfall im Vergleich zu einem weichen Schraubfall nicht sehr groß ist bzw. dieser erst nach einer längeren Zeit einen signifikanten Wert annimmt.

Ein Vorteil dieses Verfahrens besteht darin, dass die Drehzahl immer rechtzeitig abgesenkt wird, bevor es zu einem Auslösen der Trenneinrichtung (mechanische Trennkupplung) kommt. Dies ist, bezogen auf das Erreichen der Kopfauflage einer Schraube, bei einer harten Verschraubung sehr früh und bei einer weichen Verschraubung etwas später. Hierdurch werden die Verschraubungszeit minimiert und die Genauigkeit erhöht.

Der erwähnte Bremsvorgang im Schritt 66 findet so lange statt, bis die Drehzahl auf einen Wert n₂ abgefallen ist, der niedriger als die Leerlaufdrehzahl n₁ ist. Ist die Drehzahl n₂ noch nicht erreicht, so wird weiter verzögert gemäß Schritt 66. Ist die Drehzahl n₂ erreicht, so wird diese im Schritt 68 geregelt ("CONTROL n").

Der erwähnte Bremsvorgang kann entweder durch "aktives Abbremsen" erfolgen oder aber durch einfache Reduzierung bzw. Wegnahme der Energiezufuhr.

Ist die Drehzahl n₂ erreicht, so wird diese für eine bestimmte Zeit, zum Beispiel 30 ms - 100 ms, bevorzugt 60 Millisekunden, bzw. für einen bestimmten Drehwinkel α gehalten, wie in der Abfrage 70 überprüft wird. Ist die Zeit t abgelaufen bzw. der Drehwinkel α erreicht, so erfolgt im Schritt 72 wieder eine Beschleunigung ("ACC").

Die Beschleunigung erfolgt in diesem Fall bis der Wert n₁ wieder erreicht ist, was in der Abfrage 76 überprüft wird. Ist die Leerlaufdrehzahl n₁ wieder erreicht, so geht es weiter mit dem Schritt 60. Ist die Leerlaufdrehzahl n₁ noch nicht erreicht, so wird im Abfrageschritt 78 überprüft, ob die aktuelle Drehzahl mindestens um einen bestimmten Betrag x₂ von der Leerlaufdrehzahl n₁ abweicht (n> n₁- x₂). Ist dies nicht der Fall, so wird weiter beschleunigt im Schritt 72. Hat die Drehzahl den gewünschten Betrag erreicht, so wird die aktuelle Drehzahl im Schritt 80 gespeichert ("STORE n").

In der nachfolgenden Verzweigung 74 wird wiederum überprüft, ob das Bremskriterium erreicht ist (n(i) + x₁ < n(i-m)). Ist dies der Fall, so wird die Bremsung gemäß Schritt 66 eingeleitet. Andernfalls wird im Schritt 72 weiter beschleunigt.

Dem zuvor beschriebenen Ablaufschema 50 ist das Ablaufdiagramm 90 gemäß Fig. 2b) überlagert, das regelmäßig, z.B. alle 1 bis 30 ms, bevorzugt alle 5 Millisekunden, abgefragt wird. Ausgehend von irgendeinem vorherigen Schritt 92 aus dem Ablaufdiagramm 50 wird in der Verzweigung 94 abgefragt, ob das Abschaltkriterium erreicht ist.

Im vorliegenden Fall wird als Abschaltkriterium überprüft, ob ein voreingestelltes Drehmoment erreicht ist. Dies kann etwa durch das Auslösen der Trennkupplung 22 mit einem entsprechenden Sensor überwacht werden. Wenn keine Trennkupplung 22 vorhanden ist, so könnte dies beispielsweise mittels eines Drehmomentsensors (z.B. Dehnungsmessstreifen) überprüft werden.

Ist das Abschaltkriterium nicht erreicht, so wird mit dem Ablaufplan 50 fortgefahren. Ist das Abschaltkriterium erreicht, so wird die Motorleistung im nachfolgenden Schritt 96 voll aufgesteuert ("PWM 100 %"), das heißt die Pulsweitenmodulation wird voll aufgesteuert. Dies ist in Verbindung mit einer Trennkupplung sinnvoll, da, insbesondere wenn der Akkumulator 16 nahezu erschöpft ist, eine mechanische Trennkupplung nicht richtig bzw. nicht sicher auslöst. Ein richtiges Auslösen ergibt sich durch Überspringen einer Nocke. Durch diese kurzzeitige volle Ansteuerung des Motors 18 wird so eine sichere Auslösung der Trennkupplung 22 gewährleistet. Nach einem Verzögerungsschritt 98, der zum Beispiel 10 ms - 300 ms, bvorzugt 50 ms dauert (bzw. einem Verdrehwinkel der Trennkupplung von 30 ° bis 120 °, bevorzugt 100 °), wird nachfolgend im Schritt 100 der Motor angehalten ("STOP Motor"). Damit ist der Zyklus bei 102 beendet ("STOP").

Durch den vorstehend beschriebenen Algorithmus sind ein schneller Anzug einer Verschraubung unabhängig von der Art des Schraubfalles und eine genaue Einhaltung des Anzugsmomentes gewährleistet.

Im dargestellten Ausführungsbeispiel liegt das Drehzahlniveau für die Leerlaufdrehzahl n₁ bei etwa 800 bis 1500 1/min, vorzugsweise bei etwa 1000 1/min, während die abgesenkte zweite Drehzahl n₂ im Bereich von 200 bis 400 1/min, vorzugsweise bei etwa 300 1/min liegt, jeweils gemessen an der Trennkupplung 22 bzw. der Werkzeugspindel 24.

Im Folgenden werden einige Anwendungsfälle anhand der Fig. 3 bis 5 näher erläutert.

Fig. 3 zeigt den Anwendungsfall eines weichen Verschraubungsvorgangs. Die Werkzeugspindel 24 wird zunächst mit der Drehzahl n₁ angetrieben (vgl. Schritt 60). Anschließend wird ein Drehzahlabfall Δn festgestellt. Sobald dieser im Schritt 62 den vorbestimmten Wert x₁ überschreitet, beginnt der Bremsvorgang, was mit dem Pfeil "RET" angedeutet ist. Der Bremsvorgang RET wird so lange fortgesetzt, bis die Drehzahl n₂ erreicht wird. Diese wird im Schritt 68 für eine bestimmte Zeitdauer t bzw. einen bestimmten Drehwinkel α geregelt. Nach Ablauf dieser Zeit erfolgt wieder eine Beschleunigung im Schritt 72, und zwar maximal bis auf die Drehzahl n₁. Ist die Drehzahl n jedoch nach wie vor kleiner als die Drehzahl n₁ abzüglich einer bestimmten Differenz x₂, so wird gemäß Abfrage 78 im Schritt 72 weiter beschleunigt. Im dargestellten weichen Schraubfall steigt die Drehzahl so während des Endanzuges der Verschraubung nach und nach an, bis infolge des ansteigenden Anzugsmomentes wieder ein natürlicher Abfall der Drehzahl eintritt. Beim Punkt "OFF" ist das Abschaltkriterium gemäß Verzweigung 94 erreicht. Das heißt die Trennkupplung löst aus, und die Ablauffolge gemäß der Schritte 96, 98, 100, 102 wird durchlaufen, bis der Motor 18 abgeschaltet und der Schraubvorgang beendet ist.

In Fig. 4 ist ein harter Schraubfall dargestellt.

Nach dem Start 51 wird zunächst gemäß Schritt 52 bis auf die Leerlaufdrehzahl n₁ beschleunigt und der Drehzahlwert dann gemäß Schritt 60 gespeichert. Wird bei der anschließenden Abfrage im Schritt 62 festgestellt, dass die Drehzahl innerhalb einer bestimmten Zeit um einen bestimmten Betrag abfällt, wie durch Δ n in Fig. 4 angedeutet bzw. n(i) + x₁ < n (i-m) in Fig. 2, so wird die Bremsung gemäß Schritt 66 eingeleitet, wie in Fig. 4 durch den Pfeil "RET" angedeutet ist. Der Bremsvorgang wird weitergeführt, bis schließlich die Drehzahl n₂ erreicht wird bzw. unterschritten wird und gemäß Schritt 68 geregelt wird. Anschließend erfolgt gemäß Schritt 70 nach Ablauf der vorbestimmten Zeit wieder eine beginnende Beschleunigung, bis schließlich das Abschaltkriterium gemäß Schritt 94 erreicht wird und in dem mit dem Pfeil "OFF" in Fig. 4 bezeichneten Punkt die Abschaltung über die Schritte 96, 98, 100, 102 gemäß Fig. 2b) eingeleitet wird.

In Fig. 5 ist schließlich ein weiterer Fall des Algorithmus dargestellt, bei dem während des Anzugs zunächst ein Drehzahlabfall festgestellt wird, der zu einer Bremsung führt, anschließend jedoch wieder auf die Leerlaufdrehzahl n₁ beschleunigt wird. Es könnte sich hierbei beispielsweise um ein fehlerhaftes Gewinde handeln, so dass während des Anzugsvorgangs kurzzeitig ein erhöhtes Drehmoment und damit ein Drehzahlabfall eintritt, der jedoch nach kurzer Zeit wieder überwunden wird.

Nach dem Start 51 und der Beschleunigung 52 wird zunächst die Leerlaufdrehzahl n₁ eingehalten (Schritt 54). Beim nachfolgenden Abfrageschritt 62 wird ein Drehzahlabfall Δn festgestellt, der zu einem bestimmten Zeitpunkt den Wert x₁ überschreitet, was die Bremsung gemäß Schritt 66 auslöst, wie durch den Pfeil "RET" in Fig. 5 angedeutet ist. Die Bremsung wird fortgesetzt, bis schließlich die Drehzahl n₂ erreicht bzw. unterschritten wird und gemäß Schritt 68 geregelt wird, bis eine vorbestimmte Zeit t bzw. ein vorbestimmter Drehwinkel α überschritten ist. Danach erfolgt wieder eine Beschleunigung "ACC" gemäß Schritt 72, bis schließlich die Leerlaufdrehzahl n₁ wieder erreicht ist und sich daran ein harter oder weicher Schraubfall anschließt.

Im Gegensatz zu dem vorbekannten Schrauber gemäß der EP 1 785 231 A2 wird während des gesamten Regelvorgangs die Drehzahl nicht bis auf Null abgesenkt oder sogar ein kurzzeitiger Antrieb im entgegengesetzten Drehsinn durchgeführt, bevor wieder eine Beschleunigung erfolgt. Vielmehr wird erfindungsgemäß die Drehzahl im Falle der Abbremsung nur bis auf einen vorbestimmten positiven Drehzahlwert n₂ abgesenkt, bevor entweder wieder eine Beschleunigung oder eine Abschaltung folgt.

## Patentansprüche

1. Schrauber mit einem Antrieb (17) zum Antrieb einer Werkzeugspindel (24), mit einer Steuerung (30) zur Steuerung des Antriebs (17), mit einer Überwachungseinrichtung (32) zur Überwachung der Drehzahl oder des Drehmoments, und mit einer Überwachungseinrichtung (34) zur Überwachung eines Abschaltkriteriums, die mit der Steuerung (30) gekoppelt ist, um den Antrieb bei Erreichen des Abschaltkriteriums abzuschalten, wobei die Steuerung (30) derart ausgebildet ist, dass
(a) der Antrieb (17) zunächst beschleunigt wird, bis die Drehzahl (n) eine bestimmte erste Drehzahl (n₁) erreicht hat;
(b) falls die Drehzahl (n) anschließend mindestens um einen bestimmten Betrag innerhalb eines bestimmten Zeitinkrementes abfällt oder das Drehmoment mindestens um einen bestimmten Betrag innerhalb eines bestimmten Zeitinkrementes ansteigt, der Antrieb (17) abgebremst wird, bis die Drehzahl (n) eine bestimmte zweite Drehzahl (n₂) erreicht hat, die niedriger als die erste Drehzahl (n₁) ist;
wobei
(c) der Antrieb (17) danach für eine bestimmte Zeit auf die zweite Drehzahl (n₂) geregelt wird;
(d) der Antrieb (17) nach dem Schritt (c) wieder beschleunigt wird, maximal bis die Drehzahl (n) die erste Drehzahl (n₁) erreicht
**dadurch gekennzeichnet, dass** während des Schrittes (d) überwacht wird, ob die Drehzahl (n) während der Beschleunigung um einen bestimmten Betrag innerhalb eines bestimmten Zeitinkrementes abfällt oder das Drehmoment um einen bestimmten Betrag innerhalb eines bestimmten Zeitinkrementes ansteigt, und bei Erfüllung dieses Kriteriums der Antrieb abgebremst wird, bis die Drehzahl die zweite Drehzahl (n₂) erreicht hat, die niedriger als die erste Drehzahl (n₁) ist.

2. Schrauber nach Anspruch 1, **dadurch gekennzeichnet, dass** als Abschaltkriterium überwacht wird, ob das Anzugsmoment der Verschraubung einen bestimmten voreingestellten Wert erreicht.

3. Schrauber nach Anspruch 2, **dadurch gekennzeichnet, dass** der Antrieb (17) eine Trennkupplung (22) aufweist, die bei Erreichen des voreingestellten Anzugsmomentes (M_{OFF}) auslöst.

4. Schrauber nach Anspruch 3, **dadurch gekennzeichnet, dass** bei Auslösen der Trennkupplung (22) der Antrieb (17) mit voller Leistung angesteuert wird.

5. Schrauber nach Anspruch 2, 3 oder 4, **dadurch gekennzeichnet, dass** der Antrieb (17) eine Abschalteinrichtung (34) zur Abschaltung des Antriebs (17) aufweist, die bei Erreichen des voreingestellten Anzugsmomentes (M_{OFF}) auslöst.

6. Schrauber nach Anspruch 5, **dadurch gekennzeichnet, dass** der Antrieb (17) mit einer gewissen Zeitverzögerung nach Auslösen der Trennkupplung (22) abgeschaltet wird.

7. Schrauber nach einem der vorhergehenden Ansprüche, **gekennzeichnet durch** einen Drehzahlsensor (32) zur Überwachung der Drehzahl (n) des Antriebs (17) oder der Werkzeugspindel (24).

8. Schrauber nach einem der vorhergehenden Ansprüche, **gekennzeichnet durch** einen Drehmomentsensor zur Überwachung des Drehmoments (M) des Antriebs (17) oder der Werkzeugspindel (24).

9. Schrauber nach einem der vorhergehenden Ansprüche, **dadurch gekennzeichnet, dass** im Schritt (b) die aktuelle Drehzahl (n) mit mehreren Drehzahlwerten, die um verschiedene Zeitpunkte zurückliegen, verglichen wird, und der Antrieb (17) abgebremst wird, wenn die aktuelle Drehzahl (n) gegenüber dem Drehzahlwert an mindestens einem der zurückliegenden Zeitpunkte mindestens um eine jeweils bestimmte Drehzahldifferenz abgefallen ist.

10. Schrauber nach einem der Ansprüche 1-8, **dadurch gekennzeichnet, dass** im Schritt (b) das aktuelle Drehmoment (M) mit mehreren Drehmomentwerten, die um verschiedene Zeitpunkte zurückliegen, verglichen wird, und der Antrieb (17) abgebremst wird, wenn der aktuelle Drehmomentwert gegenüber dem Drehmomentwert an mindestens einem der zurückliegenden Zeitpunkte mindestens um eine jeweils bestimmte Drehmomentdifferenz angestiegen ist.

11. Verfahren zum Steuern eines Schraubers (10), mit einem Antrieb (17) zum Antrieb einer Werkzeugspindel (24), und mit einer Steuerung (30) zur Steuerung des Antriebs (17), mit einer Überwachungseinrichtung (32) zur Überwachung der Drehzahl (n) oder des Drehmoments (M), und mit einer Abschalteinrichtung (22) zur Abschaltung des Antriebs (17) bei Erreichen eines Abschaltkriteriums, wobei das Verfahren die folgenden Schritte umfasst:
(a) Beschleunigen des Antriebs (17), bis die Drehzahl (n) eine bestimmte erste Drehzahl (n₁) erreicht hat;
(b) sofern die Drehzahl (n) mindestens um einen bestimmten Betrag innerhalb eines bestimmten Zeitinkrementes abfällt oder das Drehmoment (M) mindestens um einen bestimmten Betrag innerhalb eines bestimmten Zeitinkrementes ansteigt, Abbremsen des Antriebs (17) bis auf eine bestimmte zweite Drehzahl (n₂), die niedriger als die erste Drehzahl (n₁) ist;
(c) Regeln des Antriebs (17) für eine bestimmte Zeit auf die zweite Drehzahl (n₂);
(d) Beschleunigen des Antriebs (17), maximal bis auf die erste Drehzahl (n₁);
wobei während der vorgenannten Schritte ständig überwacht wird, ob die Abschalteinrichtung (22) das Abschaltkriterium erreicht hat und der Antrieb (17) dann abgeschaltet wird;
und wobei während des Schrittes (d) überwacht wird, ob die Drehzahl (n) während der Beschleunigung um einen bestimmten Betrag innerhalb eines bestimmten Zeitinkrementes abfällt oder das Drehmoment (M) um einen bestimmten Betrag innerhalb eines bestimmten Zeitinkrementes ansteigt, und bei Erfüllung dieses Kriteriums der Antriebs (17) bis auf die bestimmte zweite Drehzahl (n₂), die niedriger als die erste Drehzahl (n₁) ist, abgebremst wird.

12. Verfahren nach Anspruch 11, bei dem im Schritt (b) die aktuelle Drehzahl (nᵢ) mit mehreren Drehzahlwerten (nᵢ₋₁, n_{i-2,}, ...), die um verschiedene Zeitpunkte zurückliegen, verglichen wird, und der Antrieb (17) abgebremst wird, wenn die aktuelle Drehzahl (nᵢ) gegenüber dem Drehzahlwert (nᵢ₋₁, n_{i-2,}, ...) an mindestens einem der zurückliegenden Zeitpunkte mindestens um eine jeweils bestimmte Drehzahldifferenz abgefallen ist.

13. Verfahren nach Anspruch 11, bei dem im Schritt (b) das aktuelle Drehmoment (M₁) mit mehreren Drehmomentwerten (M), die um verschiedene Zeitpunkte zurückliegen, verglichen wird, und der Antrieb (17) abgebremst wird, wenn der aktuelle Drehmomentwert gegenüber dem Drehmomentwert (M) an mindestens einem der zurückliegenden Zeitpunkte mindestens um eine jeweils bestimmte Drehmomentdifferenz angestiegen ist.

## Claims

1. A screwdriver comprising a drive (17) for driving a tool spindle (24) having a controller (30) for controlling the drive (17), having a monitoring device (32) for monitoring the rotation speed or the torque, and having a monitoring device (34) for monitoring a switch-off criterion, which monitoring device (34) is coupled to the controller (30), in order to switch off the drive when the switch-off criterion is reached, with the controller (30) being designed such that
(a) the drive (17) is first of all accelerated until the rotation speed (n) has reached a specific first rotation speed (n₁);
(b) if the rotation speed (n) then falls by at least a specific amount within a specific time increment, or the torque rises by at least a specific amount within a specific time increment, the drive (17) is braked until the rotation speed (n) has reached a specific second rotation speed (n₂), which is lower than the first rotation speed (n₁);
wherein
(c) the drive (17) is then regulated at the second rotation speed (n₂) for a specific time;
(d) after step (c), the drive (17) is accelerated again at most until the rotation speed (n) reaches the first rotation speed (n₁)
**characterized in that**, monitoring is carried out during step (d) to determine whether the rotation speed (n) has fallen by a specific amount within a specific time increment during the acceleration or whether the torque has risen by a specific amount within a specific time increment and, if this criterion is satisfled, the drive is braked until the rotation speed has reached the second rotation speed (n₂), which is lower than the first rotation speed (n₁).

2. The screwdriver according to claim 1, **characterized in that** the switch-off criterion is to monitor whether the tightening torque for screwdriving reaches a specific preset value.

3. The screwdriver according to claim 2, **characterized in that** the drive (17) has a disconnecting clutch (22), which releases when the preset tightening torque (M_{OFF}) is reached.

4. The screwdriver according to claim 3, **characterized in that**, when the disconnecting clutch (22) is released, the drive (17) is operated at full power.

5. The screwdriver according to claim 2, 3 or 4, **characterized in that** the drive (17) has a switch-off device (34) for switching off the drive (17), which switch-off device (34) releases when the preset tightening torque (M_{OFF}) is reached.

6. The screwdriver according to claim 5, **characterized in that** the drive (17) is switched off with a specific time delay after release of the disconnecting clutch (22).

7. The screwdriver according to one of the preceding claims, **characterized by** a rotation speed sensor (32) for monitoring the rotation speed (n) of the drive (17) or of the tool spindle (24).

8. The screwdriver according to one of the preceding claims, **characterized by** a torque sensor for monitoring the torque (M) of the drive (17) or of the tool spindle (24).

9. The screwdriver according to one of the preceding claims, **characterized in that**, in step (b), the instantaneous rotation speed (n) is compared with a plurality of rotation speed values at various times in the past, and the drive (17) is braked if the instantaneous rotation speed (n) has in each case fallen by at least a specific rotation speed difference in comparison to the rotation speed value at at least one of the previous times.

10. The screwdriver according to one claims 1-8, **characterized in that**, in step (b), the instantaneous torque (M) is compared with a plurality of torque values at various times in the past, and the drive (17) is braked if the instantaneous torque value has risen by in each case at least one specific torque difference in comparison to the torque value at at least one of the previous times.

11. A method for controlling a screwdriver (10) having a drive (17) for driving a tool spindle (24) having a controller (30) for controlling the drive (17), having a monitoring device (32) for monitoring the rotation speed (n) or the torque (M), and having a switch-off device (22) for switching off the drive (17) when a switch-off criterion is reached, wherein the method comprises the following steps:
(a) accelerating the drive (17) until the rotation speed (n) has reached a specific first rotation speed (n₁);
(b) if the rotation speed (n) falls by at least a specific amount within a specific time increment, or the torque (M) rises by at least a specific amount within a specific time increment, braking the drive (17) to a specific second rotation speed (n₂), which is lower than the first rotation speed (n₁);
(c) controlling the drive (17) at the second rotation speed (n₂) for a specific time;
(d) accelerating the drive (17) to at most the first rotation speed (n₁);
with continuous monitoring being carried out during the abovementioned steps to determine whether the switch-off device (22) has reached the switch-off criterion, and then switching off the drive (17);
and wherein during step (d), monitoring is carried out to determine whether the rotation speed (n) has fallen by a specific amount within a specific time increment during the acceleration or whether the torque (M) has risen by a specific amount within a specific time increment and, if this criterion is satisfied, the drive (17) is braked to the specific second rotation speed (n₂), which is lower than the first rotation speed (n₁).

12. The method according to claim 11, in which, in step (b), the instantaneous rotation speed (n₁) is compared with a plurality of rotation speed values (nᵢ₋₁, nᵢ₋₂, ...) at various times in the past, and the drive (17) is braked if the instantaneous rotation speed (nᵢ) has fallen by at least one specific rotation speed difference in comparison to the rotation speed value (nᵢ₋₁, nᵢ₋₂, ...) at at least one of the previous times.

13. The method according to claim 11, in which, in step (b), the instantaneous torque (Mᵢ) is compared with a plurality of torque values (M) at various times in the past, and the drive (17) is braked if the instantaneous torque value has risen by in each case at least one specific torque difference in comparison to the torque value (M) at at least one of the previous times.

## Revendications

1. Visseuse présentant
un entraînement (17) qui entraîne une broche (24) d'outil,
une commande (30) qui commande l'entraînement (17),
un dispositif de surveillance (32) qui surveille la vitesse de rotation ou le couple de rotation et
un dispositif de surveillance (34) qui surveille un critère de débranchement, raccordé à la commande (30) pour débrancher l'entraînement lorsque le critère de débranchement est satisfait,
la commande (30) étant configurée de telle sorte que
(a) l'entraînement (17) est d'abord accéléré jusqu'à ce que la vitesse de rotation (n) ait atteint une première vitesse de rotation (n₁) définie,
(b) au cas où la vitesse de rotation (n) descend ensuite au moins d'une valeur définie à l'intérieur d'un incrément temporel défini ou le couple de rotation augmente au moins d'un niveau défini à l'intérieur d'un incrément temporel défini, l'entraînement (17) est freiné jusqu'à ce que la vitesse de rotation (n) ait atteint une deuxième vitesse de rotation (n₂) définie, inférieure à la première vitesse de rotation (n₁),
(c) l'entraînement (17) est ensuite régulé pendant une durée définie à la deuxième vitesse de rotation (n₂),
(d) après l'étape (c), l'entraînement (17) est de nouveau accéléré au plus jusqu'à ce que la vitesse de rotation (n) atteigne la première vitesse de rotation (n₁),
**caractérisée en ce que**
pendant l'étape (d), on surveille si, pendant l'accélération, la vitesse de rotation (n) descend d'une valeur définie à l'intérieur d'un incrément temporel défini ou le couple de rotation augmente d'une valeur définie à l'intérieur d'un incrément temporel défini et
**en ce que** l'entraînement est freiné jusqu'à ce que la vitesse de rotation ait atteint la deuxième vitesse de rotation (n₂) inférieure à la première vitesse de rotation (n₁) au cas où ce critère est satisfait.

2. Visseuse selon la revendication 1, **caractérisée en ce que** comme critère de débranchement, on surveille si le couple d'entraînement du vissage atteint une valeur définie préalablement réglée.

3. Visseuse selon la revendication 2, **caractérisée en ce que** l'entraînement (17) présente un accouplement de séparation (22) qui se déclenche lorsque le couple d'entraînement (M_{OFF}) préréglé est atteint.

4. Visseuse selon la revendication 3, **caractérisée en ce que** lorsque l'accouplement de séparation (22) se déclenche, l'entraînement (17) est commandé à pleine puissance.

5. Visseuse selon les revendications 2, 3 ou 4, **caractérisée en ce que** l'entraînement (17) présente un dispositif de débranchement (34) qui débranche l'entraînement (17) et qui se déclenche lorsque le couple d'entraînement préalablement réglé (M_{OFF}) est atteint.

6. Visseuse selon la revendication 5, **caractérisée en ce que** l'entraînement (17) est débranché après un certain retard temporel après le déclenchement de l'accouplement de séparation (22).

7. Visseuse selon l'une des revendications précédentes, **caractérisée par** un capteur (32) de vitesse de rotation qui surveille la vitesse de rotation (n) de l'entraînement (17) ou de la broche (24) de l'outil.

8. Visseuse selon l'une des revendications précédentes, **caractérisée par** un capteur de couple de rotation qui surveille de la couple de rotation (M) de l'entraînement (17) ou de la broche (24) de l'outil.

9. Visseuse selon l'une des revendications précédentes, **caractérisée en ce qu'**à l'étape (b), la vitesse effective de rotation (n) est comparée à plusieurs vitesses de rotation qui correspondent à différents instants précédents et **en ce que** l'entraînement (17) est freiné lorsque la vitesse effective de rotation (n) est descendue au moins d'une différence de vitesse de rotation définie par rapport à la vitesse de rotation en au moins l'un des instants précédents.

10. Visseuse selon l'une des revendications 1 à 8, **caractérisée en ce qu'**à l'étape (b), le couple de rotation effectif (M) est comparé à plusieurs valeurs de couple de rotation qui correspondent à des instants précédents et **en ce que** l'entraînement (17) est freiné lorsque la valeur effective du couple de rotation a monté d'au moins une différence définie du couple de rotation par rapport à la valeur du couple de rotation en au moins l'un des instants précédents.

11. Procédé de commande d'une visseuse (10) présentant
un entraînement (17) qui entraîne une broche (24) d'outil,
une commande (30) qui commande l'entraînement (17),
un dispositif de surveillance (32) qui surveille la vitesse de rotation (n) ou le couple de rotation (M) et
un dispositif de débranchement (22) pour débrancher l'entraînement (17) lorsque un critère de débranchement est satisfait,
le procédé comportant les étapes suivantes :
(a) accélération de l'entraînement (17) jusqu'à ce que la vitesse de rotation (n) ait atteint une première vitesse de rotation (n₁) définie,
(b) dès que la vitesse de rotation (n) est descendue au moins d'une valeur définie à l'intérieur d'un incrément temporel défini ou que le couple de rotation (M) est monté d'au moins une valeur définie à l'intérieur d'un incrément temporel défini, freinage de l'entraînement (17) jusqu'à une deuxième vitesse de rotation (n₂) définie inférieure à la première vitesse de rotation (n₁),
(c) régulation de l'entraînement (17) pendant une durée définie à la deuxième vitesse de rotation (n₂),
(d) accélération de l'entraînement (17) au plus jusqu'à la première vitesse de rotation (n₁),
tandis que pendant les étapes définies ci-dessus, on surveille en permanence si le dispositif de débranchement (22) a satisfait le critère de débranchement et l'entraînement (17) est alors débranché,
et que pendant l'étape (d), on surveille si la vitesse de rotation (n) descend pendant l'accélération d'une valeur définie à l'intérieur d'un incrément temporel défini ou si le couple de rotation (M) augmente d'une valeur définie à l'intérieur d'un incrément temporel défini, et lorsque ce critère est satisfait, l'entraînement (17) est freiné jusqu'à la deuxième vitesse de rotation (n₂) définie inférieure à la première vitesse de rotation (n₁).

12. Procédé selon la revendication 11, dans lequel à l'étape (b), la vitesse de rotation effective (nᵢ) est comparée à plusieurs valeurs (nᵢ₋₁, nᵢ₋₂, ...) de vitesse de rotation qui correspondent à différents instants précédents, l'entraînement (17) étant freiné si la vitesse effective de rotation (nᵢ) est descendue par rapport à la valeur (nᵢ₋₁, nᵢ₋₂, ...) de vitesse de rotation au moins d'une différence de vitesse de rotation définie en au moins l'un des instants précédents.

13. Procédé selon la revendication 11, **caractérisé en ce qu'**à l'étape (b), le couple de rotation effectif (Mₜ) est comparé à plusieurs valeurs (M) du couple de rotation qui correspondent à des instants précédents et **en ce que** l'entraînement (17) est freiné lorsque la valeur effective du couple de rotation a monté d'au moins une différence définie du couple de rotation par rapport à la valeur (M) du couple de rotation en au moins l'un des instants précédents.
